# EUROPÄISCHE PATENTSCHRIFT

(11) **EP 2 189 558 B1**
(45) Veröffentlichungstag und Bekanntmachung des Hinweises auf die Patenterteilung: **22.05.2013**
(21) Anmeldenummer: 09011642.7
(22) Anmeldetag: 11.09.2009
(51) Int. Cl.: D01H 5/56

(54) **Oberwalzen-Trag- und Belastungsarm für ein Streckwerk**
Upper cylinder carrying and load arm for a stretching unit
Bras de support et de chargement de cylindre supérieur pour un banc d'étirage

(30) Priorität: 06.11.2008 DE 102008056210
(43) Veröffentlichungstag der Anmeldung: 26.05.2010
(73) Patentinhaber: Oerlikon Textile Components GmbH, 70736 Fellbach (DE)
(72) Erfinder: Dietrich, Joachim, 70191 Stuttgart (DE)
(74) Vertreter: Hamann, Arndt

(56) Entgegenhaltungen:
- DE-A1- 3 902 859
- DE-A1-102005 026 792
- DE-B- 1 117 460
- GB-A- 776 030
- US-A- 2 870 487

## Beschreibung

Die vorliegende Erfindung betrifft einen Oberwalzen-Trag- und Belastungsarm für ein Streckwerk einer Spinnereimaschine, mit einem nach unten offenen U-förmigen Träger, in dem mindestens ein Schieber angeordnet ist, welcher ein Belastungselement sowie einen Halter zur Aufnahme einer Oberwalze und eine Verstellvorrichtung, mittels der der Schieber gegenüber dem Träger in Längsrichtung verschiebbar und an der Oberseite des Trägers festlegbar ist, umfasst.

Aus der DE 39 02 859 A1 ist ein Oberwalzen-Trag- und Belastungsarm bekannt, der aus zwei baugleich ausgeführten Planschienen zusammengesetzt ist, die durch endseitig angeordnete Abstandshalter miteinander verbunden und zueinander parallel gehalten sind. Zwischen den Planschienen ist ein Schieber mit einem Halter zur Aufnahme einer Oberwalze sowie einem Belastungselement angeordnet. Der Schieber ist zwischen den Planschienen in Längsrichtung zur Einstellung unterschiedlicher Streckfeldweiten verschiebbar geführt. Die drehfeste Fixierung des Schiebers wird durch Formschluss zwischen dem Körper des Schiebers und den Planschienen erreicht, indem die zueinander parallelen ebenen Außenflächen des Schiebers und der Planschienen aneinander liegen.

Als nachteilig an dieser Art der drehfesten Fixierung des Schiebers erweist sich, dass zum Zweck der Einstellung der Streckfeldweite durch das Verschieben des Schiebers im Träger ein gewisses Spiel zwischen den Planschienen und den Außenflächen des Schiebers vorhanden sein muss, welches in Abhängigkeit von der Fertigungsgenauigkeit variieren kann. Dieses veränderliche Spiel hat direkten Einfluss auf die Güte der Parallelhaltung des Schiebers gegenüber dem Träger und damit der Oberwalze am Halter gegenüber der korrespondierenden Unterwalze im Streckwerk. Durch die variierende Fertigungsungenauigkeit wird die Parallelhaltung negativ beeinflusst.

Aufgabe der vorliegenden Erfindung ist es, eine drehfeste Fixierung des Schiebers im Träger zu gewährleisten, ohne dass Bauteiltoleranzen oder das drehfeste Festlegen des Schiebers einen Einfluss auf die Parallelhaltung des Schiebers im Träger haben.

Diese Aufgabe wird erfindungsgemäß durch die kennzeichnenden Merkmale des Anspruches 1 gelöst.

Vorteilhafte Weiterbildungen sind Gegenstand der Unteransprüche.

Gemäß dem Anspruch 1 wird vorgeschlagen, dass zur bezüglich seiner Hochachse drehfesten Fixierung des Schiebers innerhalb des U-förmigen Trägers eine Anlagefläche des Schiebers eine Oberflächenstrukturierung aufweist, die mit einer korrespondierenden Oberflächenstrukturierung der Innenfläche der Oberseite des Trägers zur Erzielung eines Formschlusses in Eingriff steht. Hierdurch wird eine sichere parallele Führung der Oberwalze zu ihrer korrespondierenden Unterwalze erreicht, die kostengünstig und mit geringem Fertigungsaufwand realisierbar ist. Auf die im Kennzeichen des Anspruches 1 beschriebene Weise erfolgt die Führung des Schiebers und des darin angeordneten Halters nicht mehr durch die spielbehafteten, zueinander beabstandeten Seitenflächen des Schiebers und des Tragarmes respektive der Planschienen, wie es beim Stand der Technik der Fall ist. Demgemäß können die Fertigungstoleranzen des Schiebers und des Trägers an den Seitenflächen erweitert werden, wodurch die Fertigung des Trägers und des Schiebers ebenfalls vereinfacht wird.

Hierbei kann die Oberflächenstrukturierung an der Innenfläche der Oberseite des Trägers aus zumindest einer Vertiefung bestehen, in die zumindest eine korrespondierende Oberflächenstrukturierung auf der Anlagefläche des Schiebers in Form einer Erhöhung eingreift.

Alternativ kann hierbei die Oberflächenstrukturierung an der Innenfläche der Oberseite des Trägers aus zumindest einer Erhöhung bestehen, in die zumindest eine korrespondierende Oberflächenstrukturierung auf der Anlagefläche des Schiebers in Form einer Vertiefung eingreift. Der durch das ineinandergreifen von Erhöhung und Vertiefung erreichte Formschluss ermöglicht eine einfache und sichere Festlegung des Schiebers gegenüber dem Träger, um ein Verdrehen des Schiebers um seine Hochachse bei der Fixierung zu vermeiden. Die Oberflächenstrukturierungen in Form von Vertiefungen beziehungsweise Erhöhungen lassen sich durch Einprägen in den Träger beziehungsweise in den Schieber auf kostengünstige Weise mit der erforderlichen Fertigungsgenauigkeit realisieren.

In einer weiteren Ausführungsform kann vorgesehen sein, dass die Oberflächenstrukturierung an der Innenfläche der Oberseite des Trägers aus einer Vielzahl von hintereinander angeordneten Vertiefungen besteht, die sich unter einem Winkel zur Längsachse des Trägers erstrecken, in die jeweils eine einzelne, sich unter einem korrespondierenden Winkel zur Längsachse des Schiebers erstreckende, als Erhöhung auf der Anlagefläche des Schiebers ausgeführte Oberflächenstrukturierung eingreift.

Ebenso kann die Oberflächenstrukturierung an der Innenfläche der Oberseite des Trägers aus einer Vielzahl von hintereinander angeordneten Erhöhungen bestehen, die sich unter einem Winkel zur Längsachse des Trägers erstrecken, in die eine korrespondierende Oberflächenstrukturierung auf der Anlagefläche des Schiebers eingreift, die als eine Vielzahl entsprechender, sich unter einem korrespondierenden Winkel zur Längsachse des Schiebers über die Ausdehnung der Anlagefläche in Längsrichtung des Schiebers erstreckenden Vertiefungen ausgeführt sind.

Die Ausgestaltung der Oberflächenstrukturierung als eine Vielzahl von hintereinander angeordneten Erhöhungen oder Vertiefungen, die sich quer zur Längsachse des Trägers erstrecken, in die jeweils eine einzelne, sich quer zur Längsachse des Schiebers erstreckende korrespondierende Vertiefung oder Erhöhung auf der Anlagefläche des Schiebers eingreift, ermöglicht die Verstellbarkeit des Schiebers innerhalb eines Rastermaßes, das aus den gewählten Abständen der Erhöhungen oder Vertiefungen zueinander resultiert. Der Schieber kann somit in Längsrichtung des Trägers in diskreten Schritten verstellt werden.

Alternativ kann die Oberflächenstrukturierung an der Innenfläche der Oberseite des Trägers aus einer durchgehenden Vertiefung bestehen, die sich parallel zur Längsachse des Trägers erstreckt, in die zwei zueinander beabstandete, mit der Vertiefung korrespondierende, als Erhöhungen auf der Anlagefläche des Schiebers ausgeführte Oberflächenstrukturierungen, die sich parallel zu Längsachse des Schiebers erstrecken, eingreifen. Bei dieser Variante ist der Schieber entlang der Vertiefung in Längsrichtung frei verschiebbar.

Vorzugsweise können die Erhöhungen beziehungsweise Vertiefungen hintereinander fluchtend auf der Anlagefläche des Schiebers angeordnet sein.

Des Weiteren kann die Oberflächenstrukturierung auf der Anlagefläche des Schiebers aus einer durchgehenden Erhöhung bestehen, die in eine korrespondierende Oberflächenstrukturierung an der Innenfläche der Oberseite des Trägers in Form einer Vertiefung eingreift.

Vorzugsweise kann der Träger an der Innenfläche der Oberseite eine als zwei zueinander parallele, durchgehende Vertiefungen ausgebildete Oberflächenstrukturierung aufweisen, die sich parallel zur Längsachse des Trägers erstrecken, in die zwei einander diagonal gegenüberliegend auf der Anlagefläche des Schiebers angeordnete, mit der Vertiefung korrespondierende, als Erhöhungen ausgebildete Oberflächenstrukturierungen eingreifen.

Insbesondere können die als Oberflächenstrukturierungen ausgebildeten Erhöhungen auf der Anlagefläche des Schiebers an dessen Peripherie angeordnet sein. Eine möglichst große Beabstandung der Erhöhungen auf der Anlagefläche des Schiebers zueinander ermöglicht eine gute Führung in der oder den Vertiefungen an der Innenfläche der Oberseite des Trägers, was durch die randnahe Anordnung der Erhöhungen auf der Anlagefläche des Schiebers erreicht wird.

Die Anordnung kann vorzugsweise derart gewählt sein, dass die Erhöhungen unabhängig von ihrer Anordnung auf der Anlagefläche einen maximalen Abstand von etwa 7 mm zu der umlaufenden Kante der Anlagefläche aufweisen.

Eine vorteilhafte Weiterbildung sieht vor, dass die Breite der als Vertiefung ausgeführten Oberflächenstrukturierung größer ist als die größtmögliche Differenz zwischen der maximalen Innenbreite des Trägers und der minimalen Außenbreite des Schiebers. Auf diese Weise ist erreichbar, dass die Erhöhungen auf der Anlagefläche des Schiebers bei der Montage des Oberwalzen- Trag- und Belastungsarmes immer in der Vertiefung an der Innenfläche der Oberseite des Trägers zu liegen kommen. Der Aufwand bei der Montage wird dadurch reduziert, da ein Ausrichten des Schiebers gegenüber dem Träger nicht mehr erforderlich ist. Entsprechendes gilt für die Ausführungen, bei denen die Vertiefungen auf der Anlagefläche des Schiebers und die Erhöhungen an der Innenfläche der Oberseite des Trägers vorgesehen sind.

Vorzugsweise können die als Vertiefungen und Erhöhungen ausgebildeten Oberflächenstrukturierungen trapezförmig ausgebildet sein.

Alternativ können die als Vertiefungen und Erhöhungen ausgebildeten Oberflächenstrukturierungen V-förmig ausgebildet sein.

Weiterhin können die als Vertiefungen und Erhöhungen ausgebildeten Oberflächenstrukturierungen kreissegmentförmig ausgebildet sein.

Die Erfindung wird nachfolgend anhand von in den Zeichnungen dargestellten Ausführungsbeispielen näher erläutert.

Darin zeigen:
- Fig. 1: eine Seitenansicht eines U-förmigen Trägers eines Oberwalzen-Trag- und Belastungsarmes;
- Fig. 2: eine Ansicht des Trägers gemäß Fig. 1 von unten;
- Fig. 3: eine Schnittansicht entlang der Linie III - III gemäß Fig. 1;
- Fig. 4: eine Detailansicht A gemäß Fig. 3;
- Fig. 5: eine Seitenansicht eines Schiebers;
- Fig. 6: eine Detailansicht B des Schiebers gemäß Fig. 5;
- Fig. 7: eine Schnittansicht entlang der Linie VII - VII gemäß Fig. 6;
- Fig. 8: eine Seitenansicht eines Trägers gemäß einer zweiten Ausführungsform;
- Fig. 9: eine Ansicht des Trägers gemäß Fig. 8 von unten;
- Fig. 10: eine Schnittansicht entlang der Linie X - X gemäß Fig. 8;
- Fig. 11: eine Detailansicht C gemäß Fig. 10;
- Fig. 12: eine Draufsicht auf einen Schieber gemäß Fig. 10;
- Fig. 13: eine perspektivische Ansicht eines Trägers gemäß einer dritten Ausführungsform;
- Fig. 14: eine Detailansicht D gemäß Fig. 13;
- Fig. 15: eine Ansicht des Trägers gemäß Fig. 13 von unten;
- Fig. 16: eine perspektivische Ansicht des Schiebers gemäß Fig. 13;
- Fig. 17: eine Detailansicht E gemäß Fig. 16;
- Fig. 18: eine Schnittansicht einer vierten Ausführungsform des Trägers und des Schiebers entlang der Linie III - III in Fig. 1;
- Fig. 19: eine Detailansicht F gemäß Fig. 18.

Die Darstellung in Fig. 1 zeigt einen Träger 1 eines Oberwalzen-Trag- und Belastungsarmes für ein Streckwerk einer Spinnereimaschine, welcher als U-förmiges, nach unten offenes Profilteil ausgeführt ist. Der Träger 1 ist mit mindestens einem Schieber 2 ausgerüstet, welcher der Aufnahme und Belastung einer Oberwalze dient. Der Schieber 2 ist während des Betriebes des Streckwerkes fest mit dem Träger 1 verbunden. Üblicherweise ist es vorgesehen, dass zur Verstellung von Feldweiten, die für die Funktion des Streckwerkes notwendig sind, der Schieber 2 verschiebbar ist. Die Verschiebbarkeit wie auch die Festlegbarkeit des Schiebers 2 am Träger 1 wird durch eine Verstellvorrichtung 4 erreicht, die beispielsweise eine Schraube sein kann, um den Schieber 2 in einer bestimmten Position zu fixieren. Der Schieber 2 umfasst einen Halter 3, der der Aufnahme einer Oberwalze dient, sowie ein Belastungselement 10.

Im Betrieb wird die Oberwalze vom Belastungselement 10 mit einer Anpresskraft beaufschlagt, die vom Lenker 3 auf die Oberwalze übertragen wird. Des Weiteren dient der Lenker 3 dazu, die Oberwalze möglichst parallel zu einer korrespondierenden Unterwalze des Streckwerkes zu halten. Um eine präzise Positionierung der Oberwalze parallel zur Unterwalze zu gewährleisten, muss der Schieber 2 gegen ein Verdrehen, beispielsweise beim Anziehen der auf der Oberseite des Schiebers 2 befindlichen Verstellvorrichtung 4 um deren vertikale Achse, gesichert werden. Hierzu ist vorgesehen, dass zur drehfesten Fixierung des Schiebers 2 quer zur Längsachse L des U-förmigen Trägers 1 der Schieber 2 eine Anlagefläche 8 aufweist, die mit der Innenfläche der geschlossenen Oberseite 9 des Trägers 1 formschlüssig verbunden ist. Dies wird gemäß dem in den Fig. 1 bis 7 dargestellten Ausführungsbeispiel dadurch erreicht, dass, wie in Fig. 2 angedeutet, eine Oberflächenstrukturierung in Form einer nutförmigen Vertiefung 5 an der Innenfläche der Oberseite 9 des Trägers 1 vorgesehen ist, welche sich im Wesentlichen über die gesamte Länge des Trägers 1 erstreckt. Korrespondierend hierzu weist die Anlagefläche 8 des Schiebers 2 eine Oberflächenstrukturierung in Form einer Erhöhung 6 auf, wie in Fig. 4 dargestellt. Eine als Langloch 7 ausgeführte Ausnehmung in der Oberseite 9 des Trägers 1 dient der Verschiebbarkeit des Schiebers 2 in Längsrichtung, um Streckfeldweiten einstellen zu können.

In Fig. 3 ist eine Schnittansicht des Trägers 1 entlang der Linie III - III gemäß Fig. 1 dargestellt. Der Darstellung ist zu entnehmen, dass mittels der Verstellvorrichtung 4 der Schieber 2 am Träger 1 in einer vorgebbaren Position festlegbar ist.

Fig. 4 zeigt ein Detail A gemäß Fig. 3, die Anlagefläche 8 des Schiebers 2 liegt an der Innenfläche der Oberseite 9 des Trägers 1 an. Die formschlüssige Verbindung resultiert aus dem Eingriff der Erhöhung 6 auf der Anlagefläche 8 des Schiebers 2 in die Vertiefung 5 an der Innenfläche des Trägers 1.

Fig. 5 zeigt den das Belastungselement 10 sowie den Lenker 3 umfassenden Schieber 2 in einer Seitenansicht. Die Anlagefläche 8 weist zwei Erhöhungen 6 auf, die beabstandet zueinander und in Längsrichtung fluchtend angeordnet sind.

Fig. 6 zeigt eine Detailansicht B gemäß Fig. 5. Diese Darstellung zeigt die Ausgestaltung der beiden Erhöhungen 6 auf der Anlagefläche 8 des Schiebers 2 gemäß Fig. 5.

Die Darstellung in Fig. 7 zeigt eine Schnittansicht entlang der Linie VII - VII gemäß Fig. 6, aus der die Gestaltung der Erhöhung 6 ersichtlich ist. Bei dieser Ausführungsform ist die Erhöhung 6 im Wesentlichen V-förmig ausgebildet, wie auch die korrespondierende Vertiefung 5 im Träger 1. Das Profil der Vertiefung und Erhöhung kann neben der im Wesentlichen V-förmigen Ausbildung auch rechteckig, trapezförmig, kreissegmentförmig, teilelliptisch, hyperbelförmig oder eine Kombination dieser sein, was teilweise anhand der nachfolgend beschriebenen Ausführungsbeispiele dargestellt wird.

Der Formschluss zwischen dem Träger 1 und dem Schieber 2 wird im vorliegenden Ausführungsbeispiel gemäß den Fig. 1 bis 7 dadurch erreicht, dass die beiden Erhöhungen 6 in die sich in Längsrichtung des Trägers 1 erstreckende Vertiefung 5 eingreifen. Hierzu sind die Erhöhungen 6 auf der Anlagefläche 8 des Schiebers 2 mit einem möglichst großen Abstand zueinander angebracht, um eine gute Führung zu erzielen. Die Anordnung der Erhöhungen 6 auf der Anlagefläche 8 ist vorzugsweise derart gewählt, dass die Erhöhungen 6 unabhängig von ihrer Anordnung auf der Anlagefläche 8, das heißt, ob sie parallel zur Längsachse des Schiebers 2 oder unter einem Winkel zu dieser geneigt auf der Anlagefläche 8 angeordnet sind, einen maximalen Abstand von etwa 7 mm zu der umlaufenden Kante der Anlagefläche 8 aufweisen.

Weiterhin wird zur Vermeidung einer Überbestimmung der formschlüssigen Befestigung auf die Anordnung von mehr als zwei Erhöhungen 6 auf der Anlagefläche 8 des Schiebers 2 beziehungsweise zwei parallele, sich in Längsrichtung des Trägers 1 erstreckende Vertiefungen 5 verzichtet. Um beim Anziehen der Verstellvorrichtung 4 eine spielfreie Anlage der Erhöhungen 6 in der Vertiefung 5 zu erreichen, sind die Erhöhungen 6 derart ausgebildet, dass sie bei ihrer Anlage der Anlagefläche 8 des Schiebers 2 an der Innenfläche der Oberseite 9 des Trägers 1 mit ihren Seitenflächen an den Flanken der Vertiefung 5 anliegen. Zur Vereinfachung der Montagen kann die Breite der Vertiefung 5 größer gewählt werden, als die größtmögliche Differenz von maximaler Innenbreite des Trägers 1 und minimaler Außenbreite des Schiebers 2. Auf diese Weise kommen die Erhöhungen 6 des Schiebers 2 bei dessen Montage im Träger 1 immer in der Vertiefung 5 zu liegen.

In den Fig. 8 bis 12 ist ein zweites Ausführungsbeispiel dargestellt, bei der der Träger 1 zwei parallel zueinander angeordnete, sich in Längsrichtung des Trägers 1 erstreckende Vertiefungen 5 aufweist. In diese Vertiefungen 5 greifen zwei Erhöhungen 6 auf der Anlagefläche 8 des Schiebers 2 ein, wie in Fig. 11 dargestellt. Dabei sind die Erhöhungen 6, wie in Fig. 12 dargestellt ist, diagonal zu einander versetzt auf der Anlagefläche 8 des Schiebers 2 angeordnet. Auf diese Weise wird, wie schon beim ersten Ausführungsbeispiel gemäß den Fig. 1 bis 7 angedeutet, eine einfache Montage des Schiebers 2 im Träger 1 ermöglicht, ohne dass es zu einer Überbestimmung der formschlüssigen Verbindung bei der Festlegung des Schiebers 2 durch die Verstellvorrichtung 4 am Träger 1 kommt. Die Erhöhungen 6 sind bei diesem Ausführungsbeispiel als Kugelabschnitte ausgebildet, während die korrespondierenden Vertiefungen 5 einen trapezförmigen Querschnitt aufweisen.

Ein drittes Ausführungsbeispiel ist in den Fig. 13 bis 15 dargestellt. Bei diesem dritten Ausführungsbeispiel ist eine Positionierung des Schiebers 2 in einem vorgewählten Raster möglich. Hierzu können mehrere Vertiefungen 5 in der Innenfläche der geschlossenen Oberseite 9 des Trägers 1 angeordnet sein, die auch in einem Winkel zur Längsrichtung angeordnet sein können, deren Abstand in Längsrichtung zueinander einem Rastermaß entspricht. Die korrespondierenden Erhöhungen 6 sind dann auf der Anlagefläche 8 des Schiebers 2 entsprechend der Ausrichtung der Vertiefungen 5 angeordnet, wobei diese entweder auf einer gedachten Linie zueinander beabstandet oder mit einem Vielfachen des Rastermaßes nebeneinander angeordnet sind.
Die in den drei Ausführungsbeispielen beschriebenen Kombinationen von Vertiefungen an der Innenfläche der Oberseite 9 des Trägers 1 und den Erhöhungen 6 auf der Anlagefläche 8 des Schiebers 2 sind zumindest teilweise auch in umgekehrter Form realisierbar. Das heißt, die Innenfläche 9 der Oberseite des Trägers 1 ist mit Erhöhungen versehen und die Anlagefläche 8 des Schiebers 2 ist mit korrespondierenden Vertiefungen ausgeführt. Diese Variante ist analog zu dem in den Fig. 1 bis 7 dargestellten Ausführungsbeispieles in den Fig. 18 und 19 dargestellt.

## Patentansprüche

1. Oberwalzen-Trag- und Belastungsarm für ein Streckwerk einer Spinnereimaschine, mit einem nach unten offenen U-förmigen Träger (1), in dem mindestens ein Schieber (2) angeordnet ist, welcher ein Belastungselement (10) sowie einen Halter (3) zur Aufnahme einer Oberwalze und eine Verstellvorrichtung (4), mittels der der Schieber (2) gegenüber dem Träger (1) in Längsrichtung verschiebbar und an der Oberseite (9) des Trägers (1) festlegbar ist, umfasst,
**dadurch gekennzeichnet,**
**dass** zur bezüglich seiner Hochachse drehfesten Fixierung des Schiebers (2) innerhalb des U-förmigen Trägers (1) eine Anlagefläche (8) des Schiebers (2) eine Oberflächenstrukturierung (6) aufweist, die mit einer korrespondierenden Oberflächenstrukturierung (5) der Innenfläche der Oberseite (9) des Trägers (1) zur Erzielung eines Formschlusses in Eingriff steht.

2. Oberwalzen-Trag- und Belastungsarm nach Anspruch 1, **dadurch gekennzeichnet, dass** die Oberflächenstrukturierung an der Innenfläche der Oberseite (9) des Trägers (1) aus zumindest einer Vertiefung (5) besteht, in die zumindest eine korrespondierende Oberflächenstrukturierung auf der Anlagefläche (8) des Schiebers (2) in Form einer Erhöhung (6) eingreift.

3. Oberwalzen-Trag- und Belastungsarm nach Anspruch 1, **dadurch gekennzeichnet, dass** die Oberflächenstrukturierung an der Innenfläche der Oberseite (9) des Trägers (1) aus zumindest einer Erhöhung (6) besteht, in die zumindest eine korrespondierende Oberflächenstrukturierung auf der Anlagefläche (8) des Schiebers (2) in Form einer Vertiefung (5) eingreift.

4. Oberwalzen-Trag- und Belastungsarm nach einem der Ansprüche 1 oder 2, **dadurch gekennzeichnet, dass** die Oberflächenstrukturierung an der Innenfläche der Oberseite (9) des Trägers (1) aus einer Vielzahl von hintereinander angeordneten Vertiefungen (5) besteht, die sich unter einem Winkel zur Längsachse (L) des Trägers (1) erstrecken, in die jeweils eine einzelne, sich unter einem korrespondierenden Winkel zur Längsachse des Schiebers (2) erstreckende, als Erhöhung (6) auf der Anlagefläche (8) des Schiebers (2) ausgeführte Oberflächenstrukturierung eingreift.

5. Oberwalzen-Trag- und Belastungsarm nach einem der Ansprüche 1 oder 3, **dadurch gekennzeichnet, dass** die Oberflächenstrukturierung an der Innenfläche der Oberseite (9) des Trägers (1) aus einer Vielzahl von hintereinander angeordneten Erhöhungen (6) besteht, die sich unter einem Winkel zur Längsachse (L) des Trägers (1) erstrecken, in die eine korrespondierende Oberflächenstrukturierung auf der Anlagefläche (8) des Schiebers (2) eingreift, die als eine Vielzahl entsprechender, sich unter einem korrespondierenden Winkel zur Längsachse des Schiebers (2) über dessen axiale Ausdehnung erstreckenden Vertiefungen (5) ausgeführt ist.

6. Oberwalzen-Trag- und Belastungsarm nach einem der Ansprüche 1 oder 2, **dadurch gekennzeichnet, dass** die Oberflächenstrukturierung an der Innenfläche der Oberseite (9) des Trägers (1) aus einer durchgehenden Vertiefung (5) besteht, die sich parallel zur Längsachse (L) des Trägers (1) erstreckt, in die zwei zueinander beabstandete, mit der Vertiefung (5) korrespondierende, als Erhöhungen (6) auf der Anlagefläche (8) des Schiebers (2) ausgeführte Oberflächenstrukturierungen, die sich parallel zu Längsachse des Schiebers (2) erstrecken, eingreifen.

7. Oberwalzen-Trag- und Belastungsarm nach einem der Ansprüche 5 oder 6, **dadurch gekennzeichnet, dass** die Vertiefungen (5) beziehungsweise die Erhöhungen (6) hintereinander fluchtend auf der Anlagefläche (8) des Schiebers (2) angeordnet sind.

8. Oberwalzen-Trag- und Belastungsarm nach einem der Ansprüche 1 oder 2, **dadurch gekennzeichnet, dass** die Oberflächenstrukturierung auf der Anlagefläche (8) des Schiebers (2) aus einer durchgehenden Erhöhung (6) besteht, die in eine korrespondierende Oberflächenstrukturierung an der Innenfläche der Oberseite (9) des Trägers (1) in Form einer Vertiefung (5) eingreift.

9. Oberwalzen-Trag- und Belastungsarm nach einem der Ansprüche 1 oder 2, **dadurch gekennzeichnet, dass** der Träger (1) an der Innenfläche der Oberseite (9) eine als zwei zueinander parallele, durchgehende Vertiefungen (5) ausgebildete Oberflächenstrukturierung aufweist, die sich parallel zur Längsachse (L) des Trägers (1) erstrecken, in die zwei einander diagonal gegenüberliegend auf der Anlagefläche (8) des Schiebers (2) angeordnete, mit der Vertiefung (5) korrespondierende, als Erhöhungen (6) ausgebildete Oberflächenstrukturierungen eingreifen.

10. Oberwalzen-Trag- und Belastungsarm nach einem der Ansprüche 1 bis 9, **dadurch gekennzeichnet, dass** die Oberflächenstrukturierungen (6) auf der Anlagefläche (8) des Schiebers (2) an dessen Peripherie angeordnet sind.

11. Oberwalzen-Trag- und Belastungsarm nach Anspruch 10, **dadurch gekennzeichnet, dass** die Erhöhungen (6) einen maximalen Abstand von etwa 7 mm zu der umlaufenden Kante der Anlagefläche (8) aufweisen.

12. Oberwalzen-Trag- und Belastungsarm nach einem der Ansprüche 1 bis 10, **dadurch gekennzeichnet, dass** die Breite der als Vertiefung (5) ausgeführten Oberflächenstrukturierung größer ist als die größtmögliche Differenz zwischen der maximalen Innenbreite des Trägers (1) und der minimalen Außenbreite des Schiebers (2).

13. Oberwalzen-Trag- und Belastungsarm nach einem der Ansprüche 1 bis 11, **dadurch gekennzeichnet, dass** die als Vertiefungen (5) und Erhöhungen (6) ausgebildeten Oberflächenstrukturierungen trapezförmig ausgebildet sind.

14. Oberwalzen-Trag- und Belastungsarm nach einem der Ansprüche 1 bis 11, **dadurch gekennzeichnet, dass** die als Vertiefungen (5) und Erhöhungen (6) ausgebildeten Oberflächenstrukturierungen V-förmig ausgebildet sind.

15. Oberwalzen-Trag- und Belastungsarm nach einem der Ansprüche 1 bis 11, **dadurch gekennzeichnet, dass** die als Oberflächenstrukturierungen ausgebildeten Vertiefungen (5) und Erhöhungen (6) kreissegmentförmig ausgebildet sind.

## Claims

1. Top roller carrying and weighting arm for a drafting arrangement of a spinning machine, comprising a U-shaped carrier (1) which is open at the bottom, in which at least one slide (2) is arranged, which comprises a weighting element (10) and a holder (3) for receiving a top roller and an adjusting device (4) by means of which the slide (2) can be displaced relative to the carrier (1) in the longitudinal direction and can be fixed on the upper side (9) of the carrier (1), **characterised in that** for non-rotatable fixing of the slide (2) with respect to its vertical axis within the U-shaped carrier (1), a contact face (8) of the slide (2) has a surface structuring (6), which is in engagement with a corresponding surface structuring (5) of the inner face of the upper side (9) of the carrier (1) to achieve a positive locking.

2. Top roller carrying and weighting arm according to claim 1, **characterised in that** the surface structuring on the inner face of the upper side (9) of the carrier (1) consists of at least one indentation (5), in which at least one corresponding surface structure on the contact face (8) of the slide (2) in the form of an elevation (6) engages.

3. Top roller carrying and weighting arm according to claim 1, **characterised in that** the surface structuring on the inner face of the upper side (9) of the carrier (1) consists of at least one elevation (6), in which at least one corresponding surface structuring on the contact face (8) of the slide (2) in the form of an indentation (5) engages.

4. Top roller carrying and weighting arm according to either of claims 1 or 2, **characterised in that** the surface structuring on the inner face of the upper side (9) of the carrier (1) consists of a plurality of indentations (5) arranged one behind the other, which extend at an angle to the longitudinal axis (L) of the carrier (1), in which, in each case, a single surface structuring extending at a corresponding angle to the longitudinal axis of the slide (2) and configured as an elevation (6) on the contact face (8) of the slide (2) engages.

5. Top roller carrying and weighting arm according to either of claims 1 or 3, **characterised in that** the surface structuring on the inner face of the upper side (9) of the carrier (1) consists of a large number of elevations (6) arranged one behind the other, which extend at an angle to the longitudinal axis (L) of the carrier (1), in which a corresponding surface structuring on the contact face (8) of the slide (2) engages, which is configured as a large number of corresponding indentations (5) extending at a corresponding angle to the longitudinal axis of the slide (2) over the axial extent thereof.

6. Top roller carrying and weighting arm according to either of claims 1 or 2, **characterised in that** the surface structuring on the inner face of the upper side (9) of the carrier (1) consists of a continuous indentation (5), which extends parallel to the longitudinal axis (L) of the carrier (1), in which two surface structurings, which are spaced apart from one another, correspond to the indentation (5), configured as elevations (6) on the contact face (8) of the slide (2) and which extend parallel to the longitudinal axis of the slide (2), engage.

7. Top roller carrying and weighting arm according to any one of claims 5 or 6, **characterised in that** the indentations (5) or the elevations (6) are arranged aligned one behind the other on the contact face (8) of the slide (2).

8. Top roller carrying and weighting arm according to either of claims 1 or 2, **characterised in that** the surface structuring on the contact face (8) of the slide (2) consists of a continuous elevation (6), which engages in a corresponding surface structuring on the inner face of the upper side (9) of the carrier (1) in the form of an indentation (5).

9. Top roller carrying and weighting arm according to either of claims 1 or 2, **characterised in that** the carrier (1) has, on the inner face of the upper side (9), a surface structuring configured as two continuous indentations (5) which are parallel to one another, which extend parallel to the longitudinal axis (L) of the carrier (1), in which two surface structurings arranged diagonally opposite one another on the contact face (8) of the slide (2), corresponding with the recess (5) and configured as elevations (6), engage.

10. Top roller carrying and weighting arm according to any one of claims 1 to 9, **characterised in that** the surface structurings (6) on the contact face (8) of the slide (2) are arranged on the periphery thereof.

11. Top roller carrying and weighting arm according to claim 10, **characterised in that** the elevations (6) have a maximum spacing of about 7 mm from the peripheral edge of the contact face (8).

12. Top roller carrying and weighting arm according to any one of claims 1 to 10, **characterised in that** the width of the surface structuring configured as an indentation (5) is greater than the greatest possible difference between the maximum inner width of the carrier (1) and the minimum outer width of the slide (2).

13. Top roller carrying and weighting arm according to any one of claims 1 to 11, **characterised in that** the surface structurings configured as indentations (5) and elevations (6) are trapezoidal.

14. Top roller carrying and weighting arm according to any one of claims 1 to 11, **characterised in that** the surface structurings configured as indentations (5) and elevations (6) are V-shaped.

15. Top roller carrying and weighting arm according to any one of claims 1 to 11, **characterised in that** the indentations (5) and elevations (6) configured as surface structurings are segment of a circle-shaped.

## Revendications

1. Bras de support et de sollicitation de cylindre supérieur pour un banc d'étirage d'un métier à filer, avec un élément porteur (1) en forme de U ouvert vers le bas, dans lequel est disposé au moins un coulisseau (2) qui comprend un élément de sollicitation (10) ainsi qu'un support (3) pour recevoir un cylindre supérieur, et un dispositif de réglage (4) au moyen duquel le coulisseau (2) peut être déplacé en direction longitudinale par rapport à l'élément porteur (1) et fixé en position sur le côté supérieur (9) de l'élément porteur (1),
**caractérisé en ce que**, pour l'immobilisation en rotation par rapport à son axe vertical du coulisseau (2) à l'intérieur de l'élément porteur (1) en forme de U, une face de contact (8) du coulisseau (2) présente une structuration de surface (6) qui est en prise, avec d'obtenir un engagement positif, avec une structuration de surface correspondante (5) de la face intérieure du côté supérieur (9) de l'élément porteur (1).

2. Bras de support et de sollicitation de cylindre supérieur selon la revendication 1, **caractérisé en ce que** la structuration de surface sur la face intérieure du côté supérieur (9) de l'élément porteur (1) est constituée d'au moins un renfoncement (5), dans lequel s'engage au moins une structuration de surface correspondante, sous la forme d'un bossage (6), sur la face de contact (8) du coulisseau (2).

3. Bras de support et de sollicitation de cylindre supérieur selon la revendication 1, **caractérisé en ce que** la structuration de surface sur la face intérieure du côté supérieur (9) de l'élément porteur (1) est constituée d'au moins un bossage (6), dans lequel s'engage au moins une structuration de surface correspondante, sous la forme d'un renfoncement (5), sur la face de contact (8) du coulisseau (2).

4. Bras de support et de sollicitation de cylindre supérieur selon la revendication 1 ou 2, **caractérisé en ce que** la structuration de surface sur la face intérieure du côté supérieur (9) de l'élément porteur (1) est constituée d'une pluralité de renfoncements (5) disposés les uns à la suite des autres, qui s'étendent sous un angle par rapport à l'axe longitudinal (L) de l'élément porteur (1) et dans lesquels s'engage respectivement une structuration de surface individuelle, s'étendant sous un angle correspondant par rapport à l'axe longitudinal du coulisseau (2) et réalisée sous forme de bossage (6) sur la face de contact (8) du coulisseau (2).

5. Bras de support et de sollicitation de cylindre supérieur selon la revendication 1 ou 3, **caractérisé en ce que** la structuration de surface sur la face intérieure du côté supérieur (9) de l'élément porteur (1) est constituée d'une pluralité de bossages (6) disposés les uns à la suite des autres, qui s'étendent sous un angle par rapport à l'axe longitudinal (L) de l'élément porteur (1) et dans lesquels s'engage une structuration de surface correspondante sur la face de contact (8) du coulisseau (2), qui est réalisée sous la forme d'une pluralité de renfoncements correspondants (5) s'étendant, sous un angle correspondant par rapport à l'axe longitudinal du coulisseau (2), sur l'étendue axiale de ce dernier.

6. Bras de support et de sollicitation de cylindre supérieur selon la revendication 1 ou 2, **caractérisé en ce que** la structuration de surface sur la face intérieure du côté supérieur (9) de l'élément porteur (1) est constituée d'un renfoncement continu (5) qui s'étend parallèlement à l'axe longitudinal (L) de l'élément porteur (1) et dans lequel s'engagent deux structurations de surface mutuellement distantes, qui correspondent avec le renfoncement (5), sont réalisées sous la forme de bossages (6) sur la face de contact (8) du coulisseau (2) et s'étendent parallèlement à l'axe longitudinal du coulisseau (2).

7. Bras de support et de sollicitation de cylindre supérieur selon la revendication 5 ou 6, **caractérisé en ce que** les renfoncements (5) ou respectivement les bossages (6) sont disposés en alignement les uns à la suite des autres sur la face de contact (8) du coulisseau (2).

8. Bras de support et de sollicitation de cylindre supérieur selon la revendication 1 ou 2, **caractérisé en ce que** la structuration de surface sur la face de contact (8) du coulisseau (2) est constituée d'un bossage continu (6), qui s'engage dans une structuration de surface correspondante sous la forme d'un renfoncement (5) sur la face intérieure du côté supérieur (9) de l'élément porteur (1).

9. Bras de support et de sollicitation de cylindre supérieur selon la revendication 1 ou 2, **caractérisé en ce que** l'élément porteur (1) présente, sur la face intérieure du côté supérieur (9), une structuration de surface réalisée sous la forme de deux renfoncements continus (5) parallèles entre eux, qui s'étendent parallèlement à l'axe longitudinal (L) de l'élément porteur (1) et dans lesquels s'engagent deux structurations de surface disposées en étant diagonalement opposées sur la face de contact (8) du coulisseau (2), qui correspondent avec le renfoncement (5) et sont réalisées sous la forme de bossages (6).

10. Bras de support et de sollicitation de cylindre supérieur selon l'une des revendications 1 à 9, **caractérisé en ce que** les structurations de surface (6) sur la face de contact (8) du coulisseau (2) sont disposées sur la périphérie de ce dernier.

11. Bras de support et de sollicitation de cylindre supérieur selon la revendication 10, **caractérisé en ce que** les bossages (6) présentent une distance maximale d'environ 7 mm par rapport à l'arête entourante de la face de contact (8).

12. Bras de support et de sollicitation de cylindre supérieur selon l'une des revendications 1 à 10, **caractérisé en ce que** la largeur de la structuration de surface réalisée sous forme de renfoncement (5) est supérieure à la différence maximale possible entre la largeur intérieure maximale de l'élément porteur (1) et la largeur extérieure minimale du coulisseau (2).

13. Bras de support et de sollicitation de cylindre supérieur selon l'une des revendications 1 à 11, **caractérisé en ce que** les structurations de surface réalisées sous forme de renfoncements (5) et de bossages (6) sont réalisées trapézoïdales.

14. Bras de support et de sollicitation de cylindre supérieur selon l'une des revendications 1 à 11, **caractérisé en ce que** les structurations de surface réalisées sous forme de renfoncements (5) et de bossages (6) sont réalisées en forme de V.

15. Bras de support et de sollicitation de cylindre supérieur selon l'une des revendications 1 à 11, **caractérisé en ce que** les renfoncements (5) et bossages (6) prévus comme structurations de surface sont réalisés en forme de segments de cercle.
